# EUROPÄISCHE PATENTSCHRIFT

(11) **EP 0 589 829 B1**
(45) Veröffentlichungstag und Bekanntmachung des Hinweises auf die Patenterteilung: **20.05.1998**
(21) Anmeldenummer: 93810605.1
(22) Anmeldetag: 25.08.1993
(51) Int. Cl.: E03F 5/04, E03F 3/04

(54) **Entwässerungsrinne**
Drainage channel
Caniveau d'écoulement

(30) Priorität: 10.09.1992 CH 2852/92
(43) Veröffentlichungstag der Anmeldung: 30.03.1994
(73) Patentinhaber: Poly-Bauelemente AG, 3315 Bätterkinden (CH)
(72) Erfinder: Thomann, Roland, CH-8135 Langnau a.A. (CH)
(74) Vertreter: Münch, Otto

(56) Entgegenhaltungen:
- EP-A- 0 167 384
- AU-B- 618 703
- CH-A- 588 597
- DE-U- 8 715 791
- DE-U- 9 211 253
- FR-A- 2 341 706
- FR-A- 2 625 757

## Beschreibung

Aus der CH-A-588 597 ist eine Entwässerungsrinne aus Rinnenelementen aus verzinktem Stahlblech bekannt. Sie hat einen V-förmigen Boden, daran anschliessende, vertikale, ebene Seitenwände, die oben L-förmig abgeköpft sind unter Bildung einer horizontalen Schulter zur Auflage eines Rostes und eines an die Schulter anschliessenden senkrechten Randes. Zwei aneinandergrenzende Elemente werden über einen Kupplungsbügel und Querlaschen miteinander verbunden. Die Querlaschen durchgreifen Schlitze in den Seitenwänden und im Kupplungsbügel. Diese Rinne ist im umgebenden Beton nicht hinreichend verankert. Die Querlaschen erschweren die Reinigung.

Der vorliegenden Erfindung liegt die Aufgabe zugrunde, eine Entwässerungsrinne der eingangs genannten Art derart auszubilden, dass sie im Beton formschlüssig verankert ist. Diese Aufgabe wird durch die Merkmalskombination der Ansprüche gelöst.

Die Ausbildung der Rinne gemäss Anspruch 1 ermöglicht den hygienisch einwandfreien Betrieb sowie Reinigung und eine rationelle Herstellung durch einfaches Abkanten. Der Umstand, dass die Rinne unten breiter ist als im oberen Bereich der Seitenwände, hat eine Reihe von Vorteilen:
- beim Eingiessen in Beton ist die Rinne zuverlässig im Beton formschlüssig und mechanisch verankert, ohne dass zusätzliche Verankerungselemente angebracht werden müssen.
- Die vom Rost auf die Schultern übertragenen Kräfte werden direkt in den Beton eingeleitet, so dass die Rinne dünnwandig ausgebildet werden kann. Dadurch sind die Herstellungs- und Transportkosten niedrig.
- Die Herstellung durch einfaches Abkanten ist sehr rationell.
- Die Rinne ist stapelbar, was besonders den Transport und die Lagerung vereinfacht.
- Beim Ausspritzen der Rinne mit einem Schlauch spritzt weniger Wasser aus der Rinne zurück.
- Die Weiterbildung gemäss Anspruch 3 hat den besonderen Vorteil, dass aneinander anschliessende Rinnen sehr einfach formschlüssig ineinandergesteckt werden können und dann automatisch sowohl in der Höhe als auch quer exakt fluchten.

Nachfolgend wird ein Ausführungsbeispiel der Erfindung anhand der Zeichnung erläutert. Darin zeigt:
Fig. 1 einen Querschnitt durch eine Entwässerungsrinne, und
Fig. 2 eine Seitenansicht der Rinne.

Die dargestellte Rinne 1 besteht aus abgekantetem, nichtrostendem Stahlblech. Sie hat einen ebenen Boden 2 und zwei mit dem Boden 2 den gleichen, spitzen Winkel 3 bildende, ebene Seitenwände 4. An die Seitenwände 4 schliesst oben je eine parallel zum Boden 2 verlaufende, nach aussen abgekröpfte, ebene Schulter 5 zur Auflage eines Rostes an. Aussen schliessen an den Schultern 5 senkrecht nach oben ragende Ränder 6 an, die zur Verstärkung und zur Vermeidung scharfer Kanten einen um 180° abgekröpften Bördelrand 7 haben. Am einen Stirnende ist ein den Boden 2 und die Seitenwände 4 umgreifendes, stirnseitig Boden und Seitenwände überragendes Blech 8 durch Schweisspunkte 9 befestigt. Es dient zur formschlüssigen Aufnahme des anderen Endes einer weiteren Rinne 1. Alternativ könnte das Blech 8 auch nur mit etwas Vorspannung übergeschoben sein.

Die Aussenabmessung 15 der Rinne 1 im Bereich des Bodens 2 ist etwas kleiner als die lichte Weite 16 zwischen den Rändern 6 aber grösser als die lichte Weite 17 am oberen Ende der Seitenwände 4. Dadurch ist die Rinne stapelbar. Zugleich wird damit eine formschlüssige Verankerung im Beton, in welchen die Rinne 1 eingegossen wird, erreicht.

Zweckmässig werden mehrere Rinnen 1 mit unterschiedlicher Höhe 18 der Seitenwände 4 aber sonst gleichen Abmessungen 15, 16, 17 bereitgestellt, um das Niveau des Abflusses den örtlichen Gegebenheiten anpassen zu können und trotzdem die Stapelbarkeit auch unterschiedlich hoher Rinnen beizubehalten. Der Winkel 3 ist dabei je nach Höhe 18 unterschiedlich. Selbstverständlich können auch unterschiedlich breite Rinnen 1 angeboten werden, wobei auch dort wieder verschieden hohe Rinnen aber mit gleichen Breiten ineinander gestapelt werden können.

Je nach Anwendungsfall kommt als Material für die Rinne 1 auch verzinktes Stahlblech oder faserverstärktes Kunstharz in Frage.

Zweckmässig werden nebst den Rinnen 1 zusätzlich Auslaufstücke, z.B. mit seitlichem Auslauf und solche mit Auslauf in ein Rohr nach unten mit einer Biegung nach mehreren Seiten angeboten. Solche Auslaufstücke haben zweckmässig einseitig eine Abschlusswand. Zudem sind Anfangselemente erforderlich, die ebenfalls einseitig abgeschlossen sind.

## Patentansprüche

1. Entwässerungsrinne mit einem ebenen Boden (2), zwei an den Boden (2) anschliessenden Seitenwänden (4), je einer am oberen Ende der Seitenwände (4) anschliessenden, annähernd parallel zum Boden (2) verlaufenden Schulter (5) zur Auflage eines Rostes, und je einem aussen an den Schultern (5) anschliessenden, annähernd senkrecht zum Boden (2) verlaufenden Rand (6), wobei die Aussenabmessung (15) der Rinne (1) im Bereich des Bodens (2) etwas geringer ist als die lichte Weite (16) zwischen den Rändern (6) aber grösser als die lichte Weite (17) am oberen Ende der Seitenwände (4), und wobei die Seitenwände (4) eben sind und mit dem Boden (2) einen spitzen Winkel (3) einschliessen.

2. Rinne nach Anspruch 1, wobei die Ränder (6) einen um 180° abgekröpften Bördelrand (7) aufweisen.

3. Rinne nach einem der Ansprüche 1 bis 2, wobei am einen Längsende ein den Boden (2) und die beiden Seitenwände (4) umgreifendes, Boden (2) und Seitenwände (4) stirnseitig überragendes Blech (8) zum Anschliessen einer weiteren, gleichen Rinne befestigt oder aufgeschoben ist.

4. Rinne nach einem der Ansprüche 1 bis 3, wobei sie aus Blech, insbesondere nichtrostendem Stahlblech, oder aus faserverstärktem Kunststoff besteht.

## Claims

1. A drainage channel having a flat base (2), two side walls (4) adjoining the base (2), shoulders (5) to support a grating, said shoulders adjoining the top ends of each of the side walls (4) and extending substantially parallel to the base (2), and edges (6) extending substantially perpendicularly to the base and externally adjoining each of the shoulders (5), the external dimension (15) of the channel (1) in the region of the base (2) being somewhat less than the inside clearance (16) between the edges (6) but greater than the inside clearance (17) at the top ends of the side walls (4), and wherein the side walls (4) are flat and include an acute angle (3) with the base (2).

2. A channel according to claim 1, wherein the edges (6) have a flanged edge (7) bent over through 180°.

3. A channel according to any one of claims 1 and 2, wherein a plate (8) for the connection of another identical channel is fixed or slid on at one longitudinal end, said plate engaging around the base (2) and the two side walls (4) and projecting beyond the ends of said base (2) and side walls (4).

4. A channel according to any one of claims 1 to 3, wherein it consists of sheet metal, more particularly stainless steel sheet, or fibre-reinforced plastic.

## Revendications

1. Caniveau d'écoulement des eaux comportant un fond plat (2), deux parois latérales (4) raccordées au fond (2), respectivement un épaulement (5) raccordé à chacune des extrémités supérieures des parois latérales (4), s'étendant approximativement parallèlement au fond (2) pour recevoir un grillage et avec respectivement un bord (6) se raccordant respectivement à l'extérieur des épaulements (5), approximativement perpendiculaire par rapport au fond (2), la dimension extérieure (15) du caniveau (1) au niveau du fond (2) étant légèrement inférieure à la cote de passage (16) entre les bords (6) mais supérieure à la cote de passage (17) sur l'extrémité supérieure des parois latérales (4), et les parois latérales (4) étant plates et se raccordant au fond (2) selon un angle aigu (3).

2. Caniveau selon la revendication 1, les bords (6) présentant un collet (7) rabattu à 180°.

3. Caniveau selon l'une des revendications 1 à 2, dans lequel sur une extrémité longitudinale est fixée ou insérée une tôle (8) faisant saillie frontalement par rapport au fond (2) et aux parois latérales (4) enveloppant le fond (2) et les deux parois latérales (4).

4. Caniveau selon l'une des revendications 1 à 3, celui-ci étant constitué d'une tôle, en particulier d'une tôle d'acier inoxydable ou d'une matière synthétique renforcée par fibres.
